# FASCICULE DE BREVET EUROPEEN

(11) **EP 0 296 219 B1**
(45) Date de publication et mention de la délivrance du brevet: **27.11.1991**
(21) Numéro de dépôt: 88900830.6
(22) Date de dépôt: 08.01.1988
(51) Int. Cl.: B63C 9/22

(54) **DISPOSITIF DE LARGAGE D'EQUIPEMENT DE SECURITE FLOTTANT**
ZUWASSERLASSEN VON SCHWIMMENDEN SICHERHEITSANLAGEN
DEVICE FOR DROPPING FLOATING SECURITY EQUIPMENT

(30) Priorité: 09.01.1987 FR 8700296
(43) Date de publication de la demande: 28.12.1988
(73) Titulaire: SIMON, Henri, F-44600 Saint-Nazaire (FR)
(72) Inventeur: SIMON, Henri, F-44600 Saint-Nazaire (FR)
(74) Mandataire: Cabinet HERRBURGER
(86) Numéro de dépôt international: FR8800014
(87) Numéro de publication internationale: WO8805007

(56) Documents cités:
- WO-A-84/02891
- DE-A- 3 627 094
- DE-B- 1 245 787
- GB-A- 907 001

## Description

L'invention concerne un dispositif de largage d'équipement de sécurité sur un matériel tel qu'un navire.

On connait déjà par la demande en Grande-Bretagne N° 907 001 et par la demande en République Fédérale d'Allemagne N° 1 245 787, des dispositifs de largage d'équipement de sécurité, qui comprennent un support pourvu d'un verrou maintenant arrimé l'équipement de sécurité, ce verrou étant relié à un organe sensible à la pression hydrostatique afin que cet organe actionne le verrou et libère l'équipement de sécurité lorsqu'il est immergé à une certaine profondeur dans de l'eau.

Ces organes sensibles à la pression hydrostatique se composent d'une enceinte creuse rigide dont une extrémité ouverte est obturée par une membrane sensiblement plane, reliée au pêne du verrou. Un ressort helicoïdal est disposé entre le fond de l'enceinte rigide et la membrane afin de maintenir cette membrane en position. Lorsque le dispositif de largage est immergé, la pression hydrostatique de l'eau s'exerçant sur la membrane déplace cette membrane à l'encontre du ressort afin d'actionner le verrou et de libérer l'équipement qui y est arrimé.

Les dispositifs de largage de ce genre réalisés jusqu'à présent, ne permettent cependant pas d'aboutir à un résultat satisfaisant, c'est-à-dire à un dispositif qui soit à la fois suffisamment précis et d'une précision répétitive d'un dispositif à l'autre, pour se déclencher, dans des conditions climatiques déterminées, à une profondeur d'immersion déterminée et suffisamment sensible, quelles que soient ces variations climatiques (pression et température), qui peuvent être considérables en fonction des variations journalières, saisonnières et des zones géographiques d'utilisation du dispositif.

Les défauts de fonctionnement de ces dispositifs connus résultent, en fait, de la forme de la membrane qui est sensiblement plane et qui est fixée rigidement à sa périphérie et de la présence du ressort.

En effet, le ressort doit être déterminé en faisant un compromis entre la force du ressort qui détermine la profondeur d'immersion assurant le déclenchement et la faiblesse de ce ressort qui détermine la sensibilité de fonctionnement.

Par ailleurs, la force du ressort qui maintient la position de la membrane plane doit, par principe, être suffisamment élevée pour empêcher le déclenchement, quelles que soient les conditions climatiques. Il s'ensuit que la profondeur d'immersion de déclenchement doit également être relativement importante et cela au détriment de la sensibilité.

Egalement la pression hydrostatique doit, pour commencer à déplacer le verrou, être égale à la pression du ressort augmentée de la force nécessaire pour provoquer la déformation de la membrane qui est fixée rigidement à sa périphérie. Or, cette force nécessaire à la déformation de la membrane doit elle-même être importante si on veut éviter que, avant le déclenchement, l'augmentation de la pression externe provoque la déformation de la membrane au voisinage de sa périphérie en assurant un équilibrage des pressions interne et externe.

La présente invention a pour but de remédier à ces inconvénients et concerne à cet effet un dispositif de largage d'équipement de sécurité flottant, ce dispositif se fixant sur un matériel tel qu'un navire et comprenant un support sur lequel est fixé une membrane mobile sous l'effet de la pression hydrostatique, cet organe agissant sur un verrou par lequel est normalement arrimé l'équipement de sécurité, caractérisé en ce que l'organe mobile se déplace sous le seul effet de la force hydrostatique et est constitué par une face d'une poche souple.

Suivant une autre caractéristique de l'invention, la poche souple est obtenue par moulage, la nature du matériau de moulage ainsi que l'épaisseur de paroi de la poche étant telles que la poche souple moulée se maintienne, en l'absence de contraintes, dans sa forme de moulage.

Suivant une autre caractéristique de l'invention, la poche souple est réalisée sous la forme d'une enveloppe de chambre à air présentant deux faces dont l'une est reliée au verrou et dont l'autre est fixée au support.

Suivant une autre caractéristique de l'invention, le support constitue un berceau pour l'équipement de sécurité et la poche souple fixée au support est reliée au verrou assurant l'arrimage de l'équipement de sécurité reposant sur le berceau du support.

L'invention est représentée à titre d'exemple non limitatif sur les dessins ci-joints dans lesquels :
- la figure 1 est une vue en coupe longitudinale d'un premier mode de réalisation du dispositif conforme à l'invention ;
- la figure 2 est une vue de dessus de la figure 1, le couvercle ayant été ôté ;
- les figures 3 et 4 sont respectivement des vues de gauche et de droite de la figure 1 ;
- les figures 5 et 6 sont respectivement des coupes suivant A-A et B-B de la figure 1 ;
- la figure 7 est une vue latérale d'un autre mode de réalisation du dispositif conforme à l'invention ;
- la figure 8 est une vue de dessus de la figure 7, l'équipement de sécurité ayant été ôté ;
- les figures 9 et 10 sont respectivement des coupes suivant C-C et D-D de la figure 8.

Le dispositif représenté sur les figures de 1 à 6 constitue un dispositif de largage d'un équipement de sécurité 1, cet équipement étant à cet effet enfermé dans un boîtier de support 2 se composant de deux éléments en forme de coquilles 3 et 4 s'assemblant suivant un plan de joint 5. L'une de ces coquilles 3 est destinée à être fixée sur un matériel tel qu'un navire, une plate-forme de forage en mer, un aéronef, etc., alors que l'autre 4 est réalisée flottante et est destinée à se séparer de la coquille 3 lorsque le matériel en question a sombré et a atteint une certaine profondeur, afin de libérer l'équipement de sécurité 1. Cet équipement de sécurité constitue, par exemple, une balise flottante radio-émettrice à laquelle est éventuellement associée une source d'un faisceau lumineux et se compose d'un corps 6 à l'intérieur duquel est logée la partie électronique de la balise, ce corps comportant à proximité de son extrémité supérieure 6₁ un flotteur 7 et l'antenne émettrice 7₁.

La balise 1 est maintenue couchée sur des blocs 8 formant un berceau et prévus dans la coquille 3. La coquille 4 normalement verrouillée sur la coquille 3 comporte une lame-ressort 9 par laquelle elle s'appuie sur le corps 6 de la balise afin de la maintenir en position. La coquille 4 qui forme un couvercle, est réalisée flottante et comprend à cet effet une double paroi 4₁ délimitant entre elles une zone de flottaison 4₂.

Par ailleurs, la coquille flottante 4 comporte un lest 4₃ (voir figure 5) qui, de préférence, est inséré dans l'épaisseur de paroi de la coquille et dont le poids et la position sont déterminés de manière à provoquer le renversement de cette coquille 4 lorsqu'elle se sépare de la coquille 3. Cette disposition permet d'éviter de manière certaine que la balise 1 reste coincée dans la coquille 4 après que celle-ci se soit séparée de la coquille 3.

Egalement, la coquille 4 comporte en regard de l'extrémité supérieure 6₁ de la balise, une surface inclinée 4₄ aboutissant à la surface de jointoiement 5 destinée à éviter que l'extrémité supérieure de la balise ne puisse rester bloquée contre l'extrémité du couvercle 4 après sa séparation.

A l'intérieur du boîtier 2 constituant le support de la balise 1, est disposé un organe 10 sensible à la pression hydrostatique et qui est constitué par une poche souple réalisée dans l'exemple représenté, sous la forme d'une enveloppe de chambre à air, donc entièrement close, comprenant deux faces planes opposées parallèles 10₁ et 10₂ dont l'une 10₂ est fixée, par exemple par un boulon 11, à l'une des faces d'extrémité 3₁ de la coquille 3. Cette enveloppe de chambre à air étanche et déformable est réalisée par moulage d'une matière élastique, la nature du matériau mis en oeuvre ainsi que l'épaisseur de paroi de l'enveloppe étant telles que la forme de cette enveloppe se maintienne, en l'absence de contraintes, dans sa forme de moulage. Cette disposition permet de mettre en oeuvre cette enveloppe, alors qu'il y règne intérieurement une pression sensiblement égale à la pression atmosphérique, de façon que toute différence de pression entre l'intérieur et l'extérieur de l'enveloppe, se traduise par un déplacement de la face mobile 10₁.

Par ailleurs, cette enveloppe qui est de forme circulaire à bord latéral circulaire bombé, est délimitée par les deux faces planes parallèles 10₁, 10₂ qui sont peu éloignées l'une de l'autre, comparées au diamètre de l'enveloppe, ces deux faces 10₁, 10₂ présentant une structure telle qu'elles sont plus rigides que la périphérie courbe 10₃ de cette enveloppe circulaire. Cette rigidité des faces 10₁, 10₂ peut être obtenue par insertion d'une plaque rigide dans l'épaisseur de paroi de l'enveloppe.

Ces dispositions font que lorsque le dispositif de largage s'enfonce dans l'eau, l'eau qui pénètre dans le boîtier 2 par les orifices 12 exerce une pression sur la face 10₁ afin de la rapprocher de la face 10₂, ce déplacement étant faiblement limité par la pression interne de l'enveloppe étant donné, d'une part, que cette pression est initialement égale à la pression atmosphérique et, d'autre part, que l'augmentation de pression qui résulte du rapprochement des deux faces 10₁ et 10₂ est amoindrie par l'expansion corrélative de la périphérie courbe circulaire 10₃ de l'enveloppe.

Dans l'exemple représenté, la poche 10 est réalisée sous la forme d'une enveloppe de chambre à air plane fermée et étanche. Cependant, si cela est jugé préférable, pour des raisons de coût de fabrication, cette poche pourra comporter une ouverture par la périphérie de laquelle elle sera fixée de manière étanche soit directement sur l'extrémité 3₁ de la coquille 3, soit indirectement sur une plaque rapportée remplaçant, dans ce cas, la face 10₂ de l'enveloppe.

Ces réalisations de la poche souple permettent d'obtenir un fonctionnement sûr et précis du dispositif afin de provoquer le largage de la balise 1, qui est arrimée dans le boîtier 2 à une profondeur d'immersion déterminée pour des conditions climatiques déterminées (température et pression) et, ce qui est très important, avec une bonne sensibilité, quelles que soient ces conditions climatiques.

Les deux coquilles 3 et 4 du boîtier sont normalement maintenues verrouillées l'une sur l'autre, afin de maintenir arrimée la balise 1, le verrou se composant d'un étrier en U 12 dont la base 12₁ est fixée par une vis 13 à un plot 14 prévu dans la zone centrale de la face 10₁ de l'enveloppe 10. Les deux branches 12₂ de cet étrier 12 coulissent librement dans des bagues 15 montées sur des pattes 16 fixées sur la face interne de la coquille 3. Par ailleurs, l'extrémité libre de ces branches 12₂ formant les pênes, se loge dans les orifices de section correspondante formant des gâches, prévus sur des pattes 17 (voir figure 1) fixées sur la paroi interne de la coquille 4 pour son verrouillage avec la coquille 3.

On comprend ainsi que lorsque la poche 10 est soumise à une pression hydrostatique, le plot 14 se déplace, en entraînant avec lui l'étrier 12, afin de libérer la coquille 4 pour une amplitude déterminée de déplacement et donc pour une valeur déterminée de cette pression hydrostatique.

Le dispositif est également pourvu d'un moyen de manoeuvre manuelle, actionnable de l'extérieur du boîtier et qui permet de commander soit la manoeuvre de verrouillage de la coquille 4 sur la coquille 3, soit au contraire, une manoeuvre de déverrouillage afin de libérer la balise 1 pour vérifier son état ou pour la faire fonctionner avant que le dispositif ait été immergé. Dans l'exemple représenté sur les dessins, cette manoeuvre manuelle est assurée par une tige coudée 18 montée pivotante sur la coquille 3 et pourvue d'une poignée de manoeuvre 18₁ à son extrémité libre. Cette tige 18 est pourvue de deux pattes 19 qui, lors du pivotement de cette tige, viennent s'appliquer latéralement contre les extrémités de la base 12₁ de l'étrier 12 afin de déplacer cet étrier à l'encontre de l'enveloppe 10.

Afin d'éviter la manoeuvre intempestive de la tige, celle-ci est verrouillée par une serrure. Dans l'exemple représenté, le poignée 18 est encliquetée dans un collier ouvert 20 dans lequel elle est verrouillée par une goupille 21.

Le dispositif conforme à l'invention comporte également des moyens qui maintiennent la balise 1 en état de veille tant qu'elle est maintenue arrimée dans son support constitué par le boîtier 2 et cela afin que sa mise en fonctionnement soit automatique dès qu'elle est libérée de ce support. Ces moyens sont réalisés, d'une part, en donnant au berceau 8 et à la balise 1 (voir figure 5) une forme telle que cette balise 6 ne puisse se placer correctement sur les blocs 8 formant berceau que suivant une seule position angulaire.

Dans l'exemple représenté, ces moyens sont constitués (voir figure 5) par des découpes formées dans le flotteur 7 et des saillies correspondantes 8₁ prévues sur le berceau 8.

D'autre part, cette balise 1 comporte un contacteur électrique et, de préférence, un contacteur à commande magnétique 22 qui est disposé sur la paroi du corps 6 de manière à pouvoir être actionné par un moyen de commande tel qu'un aimant 23 lorsque cette balise 1 est disposée sur son berceau 8.

On a représenté sur les figures de 7 à 10 un second mode de réalisation de l'invention, adapté à un type de balise flottante de détresse 30 dont la forme est sensiblement sphérique. Cette balise repose sur un support 31 en forme de socle tronconique à la partie centrale duquel est disposé l'élément creux souple constituant la poche 10. Cette poche 10 est disposée à l'intérieur d'un logement 32 comportant, à sa partie supérieure, une paire de flasques parallèles 33 supportant le verrou d'arrimage de la balise 30. Dans ce cas, la balise comporte à son extrémité inférieure un plot 34 se terminant par une collerette 35 et le verrou est constitué par des mâchoires 36 montées pivotantes en regard l'une de l'autre sur des axes 37 fixés entre les flasques 33.

Dans cet exemple, chaque mâchoire est constituée de deux éléments 38 et 39 partiellement mobiles l'un par rapport à l'autre par pivotement sur les axes 37. Ces éléments 38 et 39 disposés sous l'action de ressorts, viennent respectivement en appui, par leurs extrémités, avec la collerette 34 et avec le plot 14 afin d'assurer le verrouillage de la balise 30 sur le socle 31. Lorsque l'enveloppe 10 est soumise à une pression hydrostatique déterminée, le plot cylindrique 14 libère les éléments pivotants 39, ce qui autorise le pivotement des éléments 38 pour libérer la collerette 35 et, donc, la balise 30.

Pour la mise en place de la balise 30, il suffit de la disposer sur le socle 31 de façon que la collerette 35 fasse pivoter les éléments 38 à l'encontre de ressorts. Lorsque la collerette 35 a dépassé les éléments 38, ceux-ci reviennent en position initiale et la collerette est retenue par ces éléments 38 dont le pivotement en sens contraire est empêché par les éléments 39 eux-mêmes en appui latéral sur le plot 14. Cette disposition permet donc de réaliser un arrimage automatique de la balise sur son support.

Comme dans l'exemple de réalisation des figures de 1 à 6, une poignée de manoeuvre 40 permet, de l'extérieur du dispositif, d'effectuer le déverrouillage de la balise. Dans cet exemple des figures de 7 à 10, cette poignée de manoeuvre 40 est fixée à l'extrémité d'un levier 41 pivotant en 42 sur l'un des flasques 33 afin que l'extrémité 41₁ de ce levier qui est logée entre les mâchoires 36, puisse venir s'appliquer contre l'extrémité du plot 34 pour le repousser et libérer ainsi les éléments pivotants 39 de ces mâchoires.

Le socle 31 reçoit la balise 30 en appui dans des zones 31₁ qui sont irrégulièrement réparties afin de réaliser un détrompage évitant le positionnement angulaire incorrect de la balise sur son support.

Le socle 31 comporte également un doigt 43 relié à un plot pivotant 44. Ce plot 44 est pourvu d'un moyen d'actionnement tel qu'un aimant 45 (figure 7) destiné à agir sur un contacteur correspondant 45₁ (figure 9) disposé en regard sur la balise 30. La manoeuvre du doigt 43 permet de mettre la balise 30 en état de veille ou hors d'état de veille comme dans l'exemple de réalisation des figures de 1 à 6. Une serrure (non représentée) constituée par exemple par une goupille, pourra être prévue pour interdire la manoeuvre intempestive du doigt 43.

## Revendications

1. Dispositif de largage d'équipement de sécurité flottant, ce dispositif se fixant sur un matériel tel qu'un navire et comprenant un support sur lequel est fixé une membrane mobile sous l'effet de la pression hydrostatique, cet organe agissant sur un verrou par lequel est normalement arrimé l'équipement de sécurité, caractérisé en ce que l'organe mobile (10) se déplace sous le seul effet de la force hydrostatique et est constitué par une face d'une poche souple.

2. Dispositif selon la revendication 1, caractérisé en ce que la poche souple (10) est obtenue par moulage, la nature du matériau de moulage ainsi que l'épaisseur de paroi de la poche étant telles que la poche souple moulée se maintienne, en l'absence de contraintes, dans sa forme de moulage.

3. Dispositif selon la revendication 2, caractérisé en ce que la poche souple (10) est d'une forme plane à périphérie circulaire convexe.

4. Dispositif selon l'une quelconque des revendications précédentes, caractérisé en ce que la poche souple (10) est réalisée sous la forme d'une enveloppe de chambre à air présentant deux faces dont l'une (10) est reliée au verrou (12, 17 ; 38, 39, 35) et dont l'autre (10₂) est fixée au support (3, 31).

5. Dispositif selon l'une quelconque des revendications précédentes, caractérisé en ce que le support constitue un berceau (8, 31₁) pour l'équipement de sécurité (1, 30) et la poche souple fixée au support est reliée au verrou assurant l'arrimage de l'équipement de sécurité reposant sur le berceau du support.

6. Dispositif conforme à la revendication 5, caractérisé en ce que la forme de l'équipement de sécurité flottant (1, 30) et du berceau (8, 31₁) est telle que l'équipement ne puisse se loger correctement dans le berceau que suivant une seule position.

7. Dispositif selon la revendication 5, caractérisé en ce que le support comporte des moyens (18, 40) pour la manoeuvre manuelle de la face mobile (10₁) de la poche souple (10) de façon à libérer à volonté l'équipement de sécurité.

8. Dispositif selon la revendication 7, caractérisé en ce que les moyens de manoeuvre manuelle sont munis de serrures (21) ou équivalents, empêchant leur manoeuvre intempestive, sans entraver le largage automatique de l'équipement de sécurité.

9. Dispositif selon l'une quelconque des revendications précédentes, caractérisé en ce que le support est constitué de deux éléments (3 et 4) formant un boîtier non étanche et renfermant complètement l'équipement de sécurité, son verrou d'arrimage et la poche souple (10), l'un (3) des éléments étant fixé au navire, l'autre élément (4) formant un couvercle.

10. Dispositif selon la revendication 9, caractérisé en ce que l'élément (4) du support formant couvercle est réalisé flottant.

11. Dispositif conforme à l'une quelconque des revendications précédentes, caractérisé en ce que l'élément (4) formant un couvercle présente des zones (4₂, 4₃) de densité différente, aptes à provoquer son retournement dès sa séparation de l'autre élément de support (3) se fixant au matériel tel que navire.

12. Dispositif conforme à la revendication 11, caractérisé en ce que les zones de densité différente de l'élément flottant (4) formant couvercle comprennent au moins un lest (4₃) fixé à cet élément flottant.

13. Dispositif conforme à la revendication 10, caractérisé en ce que l'une des extrémité (6₁) de l'équipement de sécurité (1) et/ou la face interne en regard (4₁) de l'élément flottant (4) du support est inclinée par rapport au plan de joint (5) des deux éléments du support.

14. Dispositif selon la revendication 9, caractérisé en ce que les deux éléments (3, 4) constituent deux coquilles s'assemblant suivant un plan de joint (5).

15. Dispositif selon l'une quelconque des revendications de 10 à 13, caractérisé en ce que l'une des faces (10₂) de la poche souple (10) est fixée à l'un des éléments (3) du support, tandis que sa face (10₁) mobile sous l'effet de la pression hydrostatique coopère avec le verrou d'arrimage assemblant des deux éléments (3, 4) du support.

16. Dispositif selon la revendication 14, caractérisé en ce que le verrou d'arrimage est constitué par au moins un ensemble à pêne (12₂) et gâche (17) montés chacun sur l'un des éléments du support pour leur verrouillage, l'un de ces éléments, pêne ou gâche, étant monté mobile sur l'élément (3) du support sur lequel est fixée la poche (10) et étant relié, pour sa commande, à la face mobile (10₁) de cette poche.

17. Dispositif selon l'une quelconque des revendications de 1 à 5, caractérisé en ce qu'il comporte un support (31) en forme de socle, apte à recevoir en appui l'équipement de sécurité (30) et en ce que ce support (31) comprend, sous ledit équipement, la poche souple (10) et le verrou d'arrimage (36) coopérant à la fols avec ladite poche souple (10) et avec un plot d'ancrage (34) approprié, solidaire de la partie inférieure dudit équipement de sécurité.

18. Dispositif selon la revendication 15, caractérisé en ce que le verrou d'arrimage est constitué d'au moins une mâchoire (36) pivotant sur un axe (37) monté sur le support (31) et par une collerette d'ancrage (35) ménagée à l'extrémité inférieure de l'équipement, la mâchoire étant, par l'une de ses extrémités, en prise sur la collerette et par son autre extrémité en appui latéral sur le doigt (14) fixé à la face mobile (10₁) de la poche souple (10).

19. Dispositif conforme à la revendication 18, caractérisé en ce que chaque mâchoire se compose de deux éléments (38, 39) articulés sur un même axe (37), ces deux éléments étant partiellement mobiles l'un par rapport à l'autre pour permettre, tout d'abord, par le basculement d'un premier élément (38), le libre passage de la collerette (35) lors de la mise en place de l'équipement de sécurité sur le socle, puis le verrouillage de ce premier élément en prise sur la collerette (35) par le second élément (39) en appui sur le doigt de la poche souple.

20. Dispositif conforme à l'une quelconque des revendications 18 et 19, caractérisé en ce que au moins un ressort est prévu pour ramener la mâchoire pivotante en position initiale après pivotement.

21. Dispositif conforme à l'une quelconque des revendications précédentes, caractérisé en ce que l'équipement de sécurité flottant (1, 30) est pourvu d'un contacteur électrique (22, 45₁) disposé de manière à être actionné par le support (2, 31) lors de la mise en place de l'équipement sur le support ou lors de sa séparation de ce support.

22. Dispositif conforme à la revendication 21, caractérisé en ce que le support (31) est pourvu d'un moyen mobile (44) accessible de l'extérieur du support et disposé de manière à actionner le contacteur électrique (45₁) de l'équipement alors qu'il est disposé sur ce support.

23. Dispositif conforme aux revendications 21 ou 22, caractérisé en ce que le contacteur électrique (22, 45₁) est à commande magnétique et le support (2, 31) est pourvu d'un moyen magnétique (23, 45) disposé pour actionner ce contacteur lors de la mise en place de l'équipement de sécurité sur le support ou lors de sa séparation du support.

## Patentansprüche

1. Vorrichtung für Zuwasserlassen von schwimmenden Sicherheitseinrichtungen, wobei die Vorrichtung auf Unterlagen wie z. B. Wasserfahrzeugen befestigt und eine Trägerstütze enthält, auf der eine Membrane angebracht ist, die unter Einwirkung von hydrostatischem Druck beweglich ist, wobei dieses Element über eine Verriegelung betätigbar ist, durch die üblicherweise die Sicherheitseinrichtung verstaut wird, **dadurch gekennzeichnet,** daß sich das bewegliche Element (10) durch die alleinige Wirkung der hydrostatischen Kräfte bewegt, wobei das Element selbst aus einer Seite einer nachgiebigen Tasche besteht.

2. Vorrichtung nach Anspruch 1, **dadurch gekennzeichnet,** daß die nachgiebige Tasche (10) durch Formarbeit herstellbar ist, wobei die Eigenschaften des Materials, wie auch die Wanddicke der elastischen Tasche auch bei fehlender Spannung sicherstellen, daß die durch Formarbeit erzielte Form der elastischen Tasche erhaltbar ist.

3. Vorrichtung nach Anspruch 2, **dadurch gekennzeichnet,** daß die elastische Tasche eine ebene Form mit konvexem Kreisumfang hat.

4. Vorrichtung nach irgendeinem der vorhergehenden Ansprüche, **dadurch gekennzeichnet,** daß die elastische Tasche (10) die Form einer Umhüllung einer Luftkammer mit zwei Seiten besitzt, von denen eine Seite (10) mit einer Verriegelung verbunden (12, 17, 38, 39, 35) und die andere Seite (10₂) auf einer Auflage (3, 31) montiert ist.

5. Vorrichtung nach einem der vorhergehenden Ansprüche, **dadurch gekennzeichnet,** daß die Auflage einen Ablaufschlitten (8, 31₁) für die Sicherheitseinrichtung (1, 30) umfaßt und daß die auf der Auflage angebrachte elastische Tasche mit der Verriegelung verbunden ist, die die Verstauung der Sicherheitseinrichtung ermöglicht, wobei diese auf dem Ablaufschlitten der Auflage ruht.

6. Vorrichtung nach Anspruch 5, **dadurch gekennzeichnet,** daß die Form der schwimmenden Sicherheitseinrichtung (1, 30) und des Ablaufschlittens (8, 31₁) so gewählt ist, daß die Einrichtung sich nur in einer einzigen Position korrekt in dem Ablaufschlitten anbringen läßt.

7. Vorrichtung nach Anspruch 5, **dadurch gekennzeichnet,** daß die Auflage Mittel (18, 40) umfaßt, die die manuelle Betätigung der beweglichen Vorderseite (10₁) der elastischen Tasche (10) derart ermöglichen, daß je nach Belieben die Sicherheitseinrichtung freigesetzt werden kann.

8. Vorrichtung nach Anspruch 7, **dadurch gekennzeichnet,** daß die Handbetätigungsmittel mit Verschlüssen (2) oder ähnlichem versehen sind, um ungewollte Bewegungen zu verhindern, ohne jedoch den automatischen Abwurf der Sicherheitseinrichtung zu beeinträchtigen.

9. Vorrichtung nach irgendeinem der vorhergehenden Ansprüche, **dadurch gekennzeichnet,** daß die Stützauflage aus zwei Elementen (3 und 4) besteht, die einen nicht abgedichteten Behälter bilden, der die Sicherheitseinrichtung, ihre Ladeverriegelung und die elastische Tasche völlig umschließt, wobei eines der Elemente (3) auf dem Wasserfahrzeug befestigt ist, und das andere Element (4) eine Abdeckung bildet.

10. Vorrichtung gemäß Anspruch 9, **dadurch gekennzeichnet,** daß das Stützelement (4), das eine Abdeckung bildet, als schwimendes Element ausgebildet ist.

11. Vorrichtung nach irgendeinem der vorhergehenden Ansprüche, **dadurch gekennzeichnet,** daß das Element (4), das eine Abdeckhaube bildet, Bereiche (4₂, 4₃) unterschiedlicher Dichtigkeit zeigt, die in der Lage sind, die Umkehr des Elementes hervorzurufen, sobald es vom anderen Stützelement getrennt ist, um sich auf einer Unterlage, wie einem Wasserfahrzeug, zu befestigen.

12. Vorrichtung nach Anspruch 11, **dadurch gekennzeichnet**, daß die unterschiedlichen Dichtigkeitsbereiche des schwimmenden Elements (4), das eine Abdeckhaube bildet, zumindest einen Ballast (4₃) enthalten, der an diesem schwimmenden Element befestigt ist.

13. Vorrichtung nach Anspruch 10, **dadurch gekennzeichnet,** daß einer der Ränder (6₁) der Sicherheitseinrichtung (1) und/oder der Innenseite (4₁) des schwimmenden Elements (4) der Auflagenstütze im Verhältnis zu Auflagenfläche (5) der beiden Stützelemente schräg gestellt ist.

14. Vorrichtung nach Anspruch 9, **dadurch gekennzeichnet,** daß die beiden Elemente (3, 4) zwei Kokillen bilden, die sich zu einer Formteilfläche zusammensetzen.

15. Vorrichtung nach einem der Ansprüche 10 bis 13, **dadurch gekennzeichnet,** daß eine der Seiten (10₂) der elastischen Tasche (10) an einem der Stützelemente (3) befestigt ist, während ihre bewegliche Seite (10₁) unter Einwirkung hydrostatischen Drucks mit der Ladeverriegelung zusammenarbeitet, die die beiden Elemente (3, 4) der Auflagenstütze verbindet.

16. Vorrichtung nach Anspruch 14, **dadurch gekennzeichnet,** daß die Ladeverriegelung aus mindestens einem Satz Riegel (12₂) und Schließhaken (17) gebildet ist, die beide auf einem der Stützelemente für die Verriegelung angebracht sind, wobei eines dieser Elemente, Riegel oder Schließhalken, beweglich auf dem Element (3) der Auflagenstütze befestigt ist, auf welcher die Tasche (10) angebracht ist, und wobei für seine Betätigung das Element mit der beweglichen Seite (10₁) dieser Tasche verbunden ist.

17. Vorrichtung nach irgendeinem der Ansprüche von 1 bis 5, **dadurch gekennzeichnet,** daß die Vorrichtung eine Stützauflage (31) in Sockelform besitzt, die geeignet ist, hilfsweise die Sicherheitseinrichtung (30) aufzunehmen, daß die Auflage (31) zu der besagten Einrichtung die elastische Tasche (10) und die Ladeverriegelung (36) enthält, die gleichzeitig mit der besagten elastischen Tasche (10) und einer entsprechenden Verankerungsstelle (34) aus einem Stück der unteren Partie der Sicherheitseinrichtung zusammenwirkt.

18. Vorrichtung nach Anspruch 15, **dadurch gekennzeichnet,** daß die Ladeverriegelung aus mindestens einer Klemmbacke (36) gebildet ist, die sich um eine Achse (37) dreht, die auf der Auflagenstütze (31) montiert ist, sowie aus einer Befestigungsverankerung (35), die an der unteren Außenseite der Einrichtung angeordnet ist, wobei die Klemmbacke durch eine ihrer Außenseiten Eingriff in die Befestigungsverankerung und durch ihre andere Außenseite als Seitenstütze Eingriff in den Zapfen (14) auf der beweglichen Vorderseite (10₁) der elastischen Tasche hat.

19. Vorrichtung nach Anspruch 19, **dadurch gekennzeichnet,** daß jede Klemmbacke aus zwei Elementen (38, 39) besteht, die beide auf der gleichen Achse (37) beweglich gelagert sind, daß beide Elemente teilweise im Verhältnis zum jeweils anderen Element beweglich sind, um zuallererst durch Kippen des ersten Elements (38) den freien Durchlaß der Befestigungsverankerung (35) während der Anbringung der Sicherheitseinrichtung auf dem Sockel zu gewährleisten und danach die Verriegelung dieses ersten Elements mit Eingriff auf die Befestigungsverankerung (35) durch das zweite Element (39) als Stütze für den Zapfen der elastischen Tasche zu bewerkstelligen.

20. Vorrichtung nach irgendeinem der Ansprüche 18 und 19, **dadurch gekennzeichnet,** daß zumindest eine Federung für die Rückführung der sich drehenden Klemmbacke auf ihre Ausgangposition nach erfolgtem Drehvorgang vorgesehen ist.

21. Vorrichtung nach irgendeinem der vorhergehenden Ansprüche, **dadurch gekennzeichnet,** daß die schwimmende Sicherheitseinrichtung (1, 30) mit einem elektrischen Kontakt (22, 45₁) ausgerüstet ist, der so angordnet ist, daß er durch die Auflagenstütze (2, 31) betätigt werden kann, wenn die Einrichtung auf der Auflagenstütze angebracht oder von dieser entfernt wird.

22. Vorrichtung nach Anspruch 21, **dadurch gekennzeichnet,** daß die Auflagenstütze (31) mit einem beweglichen Teil ausgerüstet ist, das von der Außenseite der Auflagenstütze zugänglich und in der Lage ist, den elektrischen Kontakt (45₁) der Einrichtung zu betätigen, während diese auf der Auflagenstütze angebracht wird.
23. Vorrichtung nach den Ansprüschen 21 oder 22, **dadurch gekennzeichnet,** daß der elektrische Kontakt (22, 45₁) mit magnetischem Antrieb und die die Auflagenstütze (2, 31) mit einer magnetischen Einrichtung versehen ist, die die Betätigung des Kontakts ermöglicht, wenn die Sicherheitseinrichtung auf die Auflagenstütze aufgebracht oder von dieser entfernt wird.

## Claims

1. Device for jettisoning floating emergency equipment, this device being fixed to an item of materiel such as a ship and comprising a support on which is fixed a membrane moveable under the effect of hydrostatic pressure, this component acting on a bolt by means of which the emergency equipment is normally stowed away, characterised in that the moveable component (10) is displaced under the sole effect of the hydrostatic force and is constituted by a face of a flexible pouch.

2. Device according to Claim 1 characterised in that the flexible pouch (10) is obtained by moulding, the nature of the moulding material and the thickness of the wall of the pouch being such that the moulded flexible pouch is maintained, in the absence of stresses, in its moulded form.

3. Device according to Claim 2, characterised in that the flexible pouch (10) is in a plane form with a convex circular periphery.

4. Device according to any one of the preceding claims, characterised in that the flexible pouch (10) is produced in the form of an air chamber envelope exhibiting two faces, one (10) of which is connected to the bolt (12, 17; 38, 39, 35) and the other (10₂) of which is fixed to the support (3, 31).

5. Device according to any one of the preceding claims, characterised in that the support constitutes a cradle (8, 31₁) for the emergency equipment (1, 30) and the flexible pouch, fixed to the support, is connected to the bolt providing the stowage of the emergency equipment resting on the cradle of the support.

6. Device according to Claim 5, characterised in that the form of the floating emergency equipment (1, 30) and of the cradle (8, 31₁) is such that the equipment can only be correctly housed in the cradle in a single position.

7. Device according to Claim 5, characterised in that the support comprises means (18, 40) for the manual operation of the moveable face (10₁) of the flexible pouch (10) so as to release the emergency equipment at will.

8. Device according to Claim 7, characterised in that the manual operation means are equipped with locks (21) or equivalent, preventing their untimely operation, without impeding the automatic jettisoning of the emergency equipment.

9. Device according to any one of the preceding claims, characterised in that the support consists of two elements (3 and 4) forming a non-sealed container and completely enclosing the emergency equipment, its stowage bolt and the flexible pouch (10), one (3) of the elements being fixed to the ship and the other element (4) forming a cover.

10. Device according to Claim 9, characterised in that the element (4) of the support forming a cover is constructred to be floating.

11. Device according to any one of the preceding claims, characterised in that the element (4) forming a cover exhibits zones (4₂, 4₃) of different density, which are suitable for causing its upturning after its separation from the other support element (3) being fixed to the item of material such as a ship.

12. Device according to Claim 11, characterised in that the zones of different density of the floating element (4) forming a cover comprise at least one item of ballast (4₃) fixed to this floating element.

13. Device according to Claim 10, characterised in that one of the ends (6₁) of the emergency equipment (1) and/or the opposite inner face (4) of the floating element (4) of the support is inclined in relation to the parting line (5) of the two elements of the support.

14. Device according to Claim 9, characterised in that the two elements (3, 4) constitute two shells being assembled in accordance with a parting line (5).

15. Device according to any one of Claims 10 to 13, characterised in that one of the faces (10₂) of the flexible pouch (10) is fixed to one of the elements (3) of the support, while its face (10₁), moveable under the effect of the hydrostatic pressure, cooperates with the stowing bolt assembling the two elements (3, 4) of the support.

16. Device according to Claim 14, characterised in that the stowing bolt consists of at least one slide (12₂) and keeper (17) combination, each mounted on one of the elements of the support for bolting them, one of these elements, slide or keeper, being moveably mounted on the element (3) of the support on which the pouch (10) is fixed and being connected, for its control, to the moveable face (10₁) of this pouch.

17. Device according to any one of Claims 1 to 5, characterised in that it comprises a support (31), in the form of a mounting, suitable for the emergency equipment (30) to rest on and in that this support (31) comprises, beneath the said equipment, the flexible pouch (10) and the stowing bolt (36) cooperating both with the said flexible pouch (10) and with an appropriate anchoring stud (34), which is integral with the lower part of the said emergency equipment.

18. Device according to Claim 15, characterised in that the stowing bolt consists of at least one jaw (36) pivoting on a pin (37) mounted on the support (31) and by an anchoring collar (35) arranged at the lower end of the equipment, the jaw being held, by one of its ends, on the collar and, by its other end, bearing laterally on the finger (14) fixed to the moveable face (10₁) of the flexible pouch (10).

19. Device according to Claim 18, characterised in that each jaw is composed of two elements (38, 39) articulated on a same pin (37), these two elements being partially moveable in relation to each other in order to permit, first of all, by the rocking of a first element (38), the free passage of the collar (35) during the installation of the emergency equipment on the mounting, then the bolting of this first element held on the collar (35) by the second element (38) bearing on the finger of the flexible pouch.

20. Device according to either of Claims 18 and 19, characterised in that at least one spring is provided in order to bring the pivoting jaw back into the initial position after pivoting.

21. Device according to any one of the preceding claims, characterised in that the floating emergency equipment (1, 30) is provided with an electrical contactor (22, 45₁) disposed in such a manner as to be actuated by the support (2, 31) during the installation of the equipment on the support or during its separation from this support.

22. Device according to Claim 21, characterised in that the support (31) is provided with a moveable means (44) accessible from the outside of the support and disposed in such a manner as to actuate the electrical contactor (45₁) of the equipment while it is disposed on this support.

23. Device according to either of Claims 21 and 22, characterised in that the electrical contactor (22, 45₁) is magnetically controlled and the support (2, 31) is provided with a magnetic means (23, 45) disposed in order to actuate this contactor during the installation of the emergency equipment on the support or during its separation from the support.
